# EUROPÄISCHE PATENTSCHRIFT

(11) **EP 1 884 434 B1**
(45) Veröffentlichungstag und Bekanntmachung des Hinweises auf die Patenterteilung: **08.10.2008**
(21) Anmeldenummer: 06015897.9
(22) Anmeldetag: 31.07.2006
(51) Int. Cl.: B61D 15/06, B61G 5/02

(54) **Gelenkanordnung zum gelenkigen Verbinden von zwei benachbarten Wagenkästen**
Hinge for the articulated connection of adjacent vehicle bodies
Charnière pour la jonction articulée de châssis de wagons voisins

(43) Veröffentlichungstag der Anmeldung: 06.02.2008
(73) Patentinhaber: Voith Turbo Scharfenberg GmbH & Co. KG, 38239 Salzgitter-Watenstedt (DE)
(72) Erfinder: Sprave, Rainer, Dipl.-Ing., 38642 Goslar (DE)
(74) Vertreter: Rupprecht, Kay

(56) Entgegenhaltungen:
- EP-A1- 1 312 527
- WO-A-20/05023618
- DE-A1- 3 806 260
- DE-U1-2202005 004 50

## Beschreibung

Die vorliegende Erfindung betrifft eine Gelenkanordnung zum gelenkigen Verbinden von zwei benachbarten Wagenkästen eines Schienenfahrzeuges, insbesondere unter Zusammenwirken eines Drehgestells, wobei die Gelenkanordnung folgendes aufweist: einen ersten Gelenkarm, welcher einen wagenkastenseitigen, mit einer Grundplatte des ersten Wagenkastens verbundenen Endabschnitt und einen stirnseitigen Endabschnitt mit einem ersten Gelenkkopf aufweist; einen zweiten Gelenkarm, welcher einen wagenkastenseitigen, mit einer Grundplatte des zweiten Wagenkastens verbundenen Endabschnitt und einen stirnseitigen Endabschnitt mit einem zum ersten Gelenkkopf komplementär ausgebildeten zweiten Gelenkkopf aufweist; ein Gelenklager mit einem Gelenkzapfen zum gelenkigen Verbinden des ersten und zweiten Gelenkkopfes in einer Gelenkebene, wobei mit dem Gelenkzapfen eine für die Gelenkanordnung gemeinsame Schwenkachse gebildet wird; und eine in der mit den beiden Gelenkarmen und dem Gelenklager gebildeten Gelenkverbindung integrierte Energieverzehreinrichtung, welche zum Abdämpfen der beim normalen Fahrbetrieb über die Gelenkverbindung übertragenen Zug- und Stoßkräfte ein vorzugsweise im Gelenklager vorgeschenes, regenerativ ausgebildetes Energieverzehrelement, insbesondere Elastomer-Element aufweist, wobei die Energieverzehreinrichtung einen festlegbaren, beim Energieverzehr maximal auftretbaren Hub aufweist, der die beim Energieverzehr vorgesehene maximale Längsverschiebung der beiden Grundplatten relativ aufeinander zu definiert.

Eine solche Gelenkanordnung ist aus der WO 2005/023618 A bekannt.

Aus dem Stand der Technik ist eine Vielzahl derartiger Gelenkverbindungen zum gelenkigen Verbinden von Wagenkästen eines mehrgliedrigen Schienenfahrzeuges bekannt. Derartige oftmals als sogenannte Sphärolastikgelenke ausgebildete Gelenkverbindungen nehmen die bei der Fahrt des mehrgliedrigen Schienenfahrzeuges zwischen den benachbarten Wagenkästen auftretenden Längs-, Quer- und vertikalen Kräfte auf.

Bei der fahrdynamischen Auslegung einer Gelenkanordnung ist allerdings neben den im Betrieb auftretenden Belastungen auch das Crashverhalten zu berücksichtigen. Hierbei ist zu beachten, dass das im Gelenklager üblicherweise vorgesehene (integrierte) Energieverzehrelement ein regenerativ ausgebildetes Energieverzehrelement, insbesondere Elastomer-Element ist, welches lediglich zum Abdämpfen der beim normalen Fahrbetrieb über die Gelenkverbindung übertragenen Zug- und Stoßkräfte dient. Es ist bekannt, dass dieses regenerativ ausgebildete Energieverzehrelement Kräfte bis zu einer definierten Größe aufnimmt und die darüber hinausgehenden Kräfte ungedämpft über den Lagerbock in das Fahrzeuguntergestell bzw. in den Wagenkasten weiterleitet. Dadurch werden zwar Zug- und Stoßkräfte, welche während des normalen Fahrbetriebs zwischen den einzelnen Wagenkästen auftreten, in dieser regenerativen Stoßsicherung absorbiert, bei Überschreiten der Betriebslast aber, etwa beim Aufprall des Fahrzeugs auf ein Hindernis oder bei einem abrupten Abbremsen des Fahrzeugs, reicht dieses üblicherweise im. Gelenklager integrierte Energieverzehrelement nicht mehr für einen Verzehr der insgesamt anfallenden Energie aus. Deshalb sind in einem Crashfall weitere Stoßsicherungen, insbesondere in Gestalt von destruktiv ausgebildeten Energieverzehrelementen, in das Energieverzehrkonzept des Gesamtfahrzeuges einzubinden, so dass die anfallende Stoßenergie direkt in der Gelenkanordnung oder im Fahrzeuguntergestell aufgenommen werden kann. Ansonsten nämlich würde der Fahrzeugkasten extremen Belastungen ausgesetzt und unter Umständen beschädigt oder gar zerstört werden. Bei Schienenfahrzeugen läuft in solch einem Fall der Wagenkasten Gefahr zu entgleisen.

Mit dem Ziel, das Fahrzeuguntergestell gegen Beschädigungen bei starken Auffahrtstößen zu schützen, kommt häufig ein destruktiv ausgebildetes Energieverzehrelement zum Einsatz, welches beispielsweise derart ausgelegt ist, dass es erst nach Ausschöpfung des Arbeitsverzehrs des beispielsweise im Gelenklager vorgesehenen, regenerativ ausgebildeten Energieverzehrelements anspricht und die durch den Kraftfluss über das Energieverzehrelement übertragene Energie zumindest teilweise absorbiert und somit abbaut. Als destruktiv ausgebildete Energieverzehrelemente kommen beispielsweise Verformungsrohre in Frage, bei denen in destruktiver Weise durch eine definierte Verformung (plastische Verformung) von zumindest einem Abschnitt des Verformungsrohres die Stoßenergie in Verformungsarbeit und Wärme umgewandelt wird.

Ein Energieverzehrelement, welches auf dem Prinzip eines Verformungsrohrs basiert, zeichnet sich dadurch aus, dass es eine definierte Ansprechkraft ohne Kraftspitzen aufweist. Selbstverständlich sind aus dem Stand der Technik auch Lösungen bekannt, bei welchen zum Schutz des Fahrzeuguntergestells gegen Beschädigungen bei starken Auffahrtstößen auch regenerativ ausgebildete Energieverzehrelemente eingesetzt werden. Ein Beispiel hierfür sind gashydraulische Puffer mit einer regenerativen bzw. selbstrestaurierenden Arbeitsweise. Energieverzehrelemente, die auf einer gashydraulischen Arbeitsweise basieren, haben allerdings im Vergleich zu einem Verformungsrohr in der Regel eine geringere Ansprechkraft und Vorspannung und reagieren insbesondere geschwindigkeitsabhängig.

Neben Energieverzehrelementen, die auf einer gashydraulischen Arbeitsweise basieren, sind auch Energieverzehrelemente bekannt, die nach einer hydrostatischen Arbeitsweise funktionieren und die ebenso regenerativ (selbstrestaurierend) wirken. Hydrostatisch arbeitende Energieverzehrelemente haben im Gegensatz zu gashydraulisch arbeitenden Energieverzehrelementen eine hohe Ansprechkraft und Vorspannung.

Aus dem Stand der Technik sind beispielsweise Gelenkanordnungen bekannt, bei welchen in zumindest einem der Gelenkarme ein Verformungsrohr integriert ist, welches die Funktion eines destruktiven Energieverzehrelements übernimmt. Ein Gelenkarm mit einem darin integrierten Verformungsrohr ist somit als eine funktionelle Kraftübertragungseinheit zu verstehen, wobei der Gelenkarm dabei aus einem ersten Krafrübertragungselement in Gestalt des Verformungstohres und einem zweiten Kraftübertragungselement in Gestalt eines am stirnseitigen Abschnitt des Gelenkarmes vorgesehenen Gelenkkopfes ausgebildet ist. Beide Bauteile sind derart kraftschlüssig miteinander verbunden sind, dass Zug- und Stoßkräfte in Längsrichtung der Gelenkanordnung übertragbar sind. Üblicherweise bildet dabei das destruktiv ausgebildete Energieverzehrelement den wagenkastenseitigen Endabschnitt des Gelenkarmes, während der stirnseitige Endabschnitt des Gelenkarmes dem Gelenkkopf entspricht- Grundsätzlich ist der wagenkastenseitige Endabschnitt des Gelenkarmes mit der sogenannten Grundplatte des Wagenkastens verbunden, in welcher die von den Gelenkarmen der Gelenkanordnung übertragenen Kräfte eingeleitet werden bzw. von welcher die von den Gelenkarmen der Gelenkanordnung zu übertragenen Kräfte vom Wagenkasten in den zugehörigen Gelenkarm eingeleitet werden.

Andererseits ist der Gelenkkopf am stimseitigen Endabschnitt des ersten Gelenkarmes einer Gelenkanordnung allgemein mit einem entsprechend komplementär hierzu, am stirnseitigen Endabschnitt des zweiten Gelenkarmes der Gelenkanordnung ausgebildeten Gelenkkopf eines benachbarten Wagenkastens in Eingriff bringbar.

Bei der Übertragung von Zug- und Stoßkräfte läuft der Kraftfluss von der Grundplatte des ersten Wagenkastens über das gegebenenfalls im ersten Gelenkarm integrierte, vorzugsweise destruktiv ausgebildete Energieverzehrelement, den ersten Gelenkkopf zum zweiten Gelenkarm, welcher dem benachbarten zweiten Wagenkasten zugeordnet ist. Der zweite Gelenkarm kann entweder ebenfalls mit einem destruktiv ausgebildeten Energieverzehrelement ausgerüstet sein, denkbar allerdings wäre auch, dass der zweite Gelenkarm lediglich an seinem stirnseitigen Endabschnitt einen Gelenkkopf aufweist, während der wagenkastenseitige Endabschnitt direkt mit der Grundplatte des zweiten Wagenkastens im wesentlichen starr verbunden ist.

Fig. 1a zeigt ein Beispiel einer aus dem Stand der Technik bekannten Gelenkanordnung, bei welcher sowohl im ersten als auch im zweiten Gelenkarm 10 und 20 jeweils am wagenkastenseitigen Endabschnitt ein destruktiv ausgebildetes Energieverzehrelement in Gestalt eines Verformungsrohres 13a, 23a integriert ist. Am stirnseitigen Endabschnitt 12 des ersten Gelenkarmes 10 ist als erster Gelenkkopf 15 eine Gelenkgabel vorgesehen. In Richtung des ersten Wagenkastens geht diese Gelenkgabel in den ersten Gelenkarm 10 über, der sich durch die an der Stirnseite des (nicht explizit dargestellten) ersten Wagenkastens fest angebrachte (angeflanschte) Grundplatte 2 erstreckt. Hinter der Grundplatte 2 ist ein destruktiv ausgebildetes Energieverzehrelement vorgesehen, welches ein Verformungsrohr 13a aufweist. Das Verformungsrohr 13a ist zwischen Kegelringen 13b und einem Ringsegment 16 einerseits und einem Stirnblech 13c andererseits eingespannt. Das Stirnblech 13c ist in diesem Beispiel über vier Schrauben 17 wiederum mit der Grundplatte 2 fest verbunden. Der Aufbau des zweiten Gelenkarmes 20 ist hinsichtlich der Gelenkebene spiegelsymmetrisch zum Aufbau des ersten Gelenkarmes 10 ausgeführt. Die Gelenkebene ist die Vertikalebene, die durch die mit dem Gelenkzapfen 31 definierte, für die Gelenkanordnung gemeinsame Schwenkachse Z läuft.

Bei der übertragung von Zug- und Stoßkräften über die aus dem Stand der Technik bekannte und in Fig. 1a dargestellten Gelenkanordnung läuft im normalen Fahrbetrieb der Kraftfluss vom ersten zum zweiten Wagenkasten über die Grundplatte 2 des ersten Wagenkastens, die Schrauben 17 des im ersten Gelenkarm 10 am wagenkastenseitigen Endabschnitt integrierten, destruktiv ausgebildeten Energieverzehrelements 13a, über das Stirnblech 13c, das Verformungsrohr 13a, die Gelenkgabel 15 zum Gelenkzapfen 31 und zum im Gelenklager integrierten, regenerativ ausgebildete Energieverzehrelement (Sphärolastiklager), welches in Fig. 1a nicht explizit dargestellt ist. Anschließend läuft der Kraftfluss weiter vom Gelenklager bzw. Gelenkzapfen 31 zum als Gelenkauge ausgebildeten zweiten Gelenkkopf am stirnseitigen Endabschnitt 22 des zweiten Gelenkarmes 20 und schließlich über das im wagenkastenseitigen Endabschnitt des zweiten Gelenkarms 20 integrierte, destruktive Energieverzehrelement zur Grundplatte 4 des (nicht explizit dargestellten) zweiten Wagenkastens.

Anders ausgedrückt bedeutet dies, dass bei der Übertragung der Zug- und Stoßkräfte der Kraftfluss von der Grundplatte 2 des ersten Wagenkastens zu der Grundplatte 4 des zweiten Wagenkastens im wesentlichen vollständig über die als Energieverzehrelemente ausgebildete "Verformungsrohre 13a und 23a läuft. Die beiden Verformungsrohre 13a und 23a selber sind derart ausgelegt, dass bei Überschreiten eines durch den Kraftfluss über die jeweiligen Verformungsrohre 13a und 23a übertragenen Energiebetrags eine plastische Verformung der jeweiligen Elemente stattfindet, so dass die Grundplatten 2 und 4 der jeweiligen Wagenkästen relativ zueinander in Längsrichtung der Gelenkanordnung verschoben werden, wodurch infolge der plastischen Verformung der Verformungsrohre 13a und 23a zumindest ein Teil des übertragenen Energiebetrags von den jeweiligen Energieverzehrelementen absorbiert und in Verformungsarbeit und Wärme umgewandelt und somit abgebaut wird.

Die durch das plastische Verformen der jeweiligen Verformungsrohre 13a und 23a bewirkte Verkürzung der ersten und zweiten Gelenkarme 10 und 20 hat unmittelbar zur Folge, dass sich die Stirnflächen der jeweiligen Wagenkästen bzw. die zugehörigen Grundplatten 2 und 4 der jeweiligen Wagenkästen relativ zueinander in Längsrichtung der Gelenkanordnung verschieben. Der Betrag der beim Energieverzehr maximal bewirkten Verschiebung wird hierin als "Längshub" bzw. "Hub" bezeichnet. Demnach setzt sich bei der in Fig. 1a gezeigten Gelenkanordnung der beim Energieverzehr auftretende GesamtHub aus den Einzel-Längshüben der jeweiligen im ersten bzw. zweiten Gelenkarm 10 und 20 integrierten, destruktiv ausgebildeten Energieverzehrelementen 13 und 23 und dem Einzel-Längshub des im Gelenklager vorgesehenen, regenerativ ausgebildeten Energieverzehrelements (Elastomerelement) zusammen.

Nach Ausschöpfung des für den Energieverzehr insgesamt vorgesehenen Längshubs, d.h. nachdem die Betriebslast der gesamten in der Gelenkanordnung integrierten Energieverzehreinrichtung, die das regenerativ ausgebildete Energieverzehrelement im Crelenklager und die destruktiv ausgebildeten Energieverzehrelementen in den Gelenkarmen aufweist, ausgeschöpft ist, muss der zwischen den benachbarten Wagenkästen zu übertragene Kraftfluss direkt über die jeweiligen Grundplatten 2 und 4 übertragen werden, wobei über die mit den Gelenkarmen 10 und 20 und dem Gelenklager gebildete Gelenkverbindung nur noch ein vorgebbarer maximaler Kraftfluss geleitet werden darf, damit ein vorhersagbarer und insbesondere vorab definierter Ereignisablauf im Crashfall erzielbar ist.

In Fig. 1b ist ein Fall gezeigt, in welcher bei der Gelenkanordnung gemäß Fig. 1a die maximale Betriebslast überschritten ist, d.h. bei welcher die in den jeweiligen Gelenkarmen 10 und 20 integrierten Verformungsrohre bereits durch plastische Verformung einen Teil der zu übertragenen Kräfte absorbiert haben. Wie dargestellt sind bei der aus dem Stand der Technik bekannten Lösung an den jeweiligen Grundplatten 2 und 4 Anschlagelemente 402 und 404 vorgesehen, welche nach Ausschöpfung des maximal Längshubs, d.h. nach Überschreiten der Betriebslast der in der Gelenkanordnung integrierten Energieverzehreinrichtung, aneinander stoßen, so dass über diese Anschlagelemente 402 und 404 eine direkte Verbindung zwischen den jeweiligen Grundplatten 2 und 4 gebildet wird. Über diese direkte Verbindung werden dann die von der Gelenkanordnung zu übertragenen Kräfte direkt übertragen, so dass die in der Gelenkanordnung integrierte Energieverzehreinrichtung nahezu vollständig aus dem Kraftübettragungsweg der Gelenkanordnung genommen ist.

Diese Vorgehensweise ist bei Gelenkanordnungen zwingend erforderlich, um in einem Crashfall einen vorhersehbaren Ereignisablauf realisieren zu können. Insbesondere ist es erforderlich, den wesentlichen Anteil der in einem Crashfall anfallenden Zug- und Stoßkräfte nach Überschreiten der Gesamt-Betriebslast der in der Gelenkanordnung integrierten Energieverzehreinrichtung direkt über die Grundplatten 2 und 4 zu übertragen.

Bei der herkömmlichen Lösung, wie sie zuvor unter Bezugnahme auf die Figuren 1a und 1b beschrieben wurde, bei welcher an den jeweiligen Grundplatten 2 und 4 Anschlagelemente 402 und 404 angeordnet sind, die nach Ausschöpfung des Gesamt-Hubes der in der Gelenkanordnung integrierten Energieverzehreinrichtung aneinander stoßen und somit eine direkte Kraftübertragung zwischen den jeweiligen Grundplatten 2 und 4 ermöglichen, handelt es sich allerdings um eine Lösung, die nur bei einer Gelenkanordnung eingesetzt werden kann, bei welcher die Hublängen der jeweiligen Verformungsrohre 13a, 23a identisch und vorab bekannt sind. Es ist ersichtlich, dass der für die in Fig. 1a gezeigte Gelenkanordnung vorgesehene maximale Hub, d.h. die Summe aus den durch die jeweiligen Energieverzehrelementen bewirkten Einzel-Längshüben, identisch mit dem Abstand zwischen den Anschlagelementen 402 und 404 im normalen Betriebszustand (Fig. 1a) sein muss.

In einem Fall allerdings, wenn der erste Gelenkarm 10 der in Fig. 1a gezeigten Gelenkanordnung mit einem zweiten Gelenkarm verbunden werden muss, bei welchem im wagenkastenseitigen Endabschnitt kein Energieverzehrelement integriert ist, wäre der mit der Energieverzehreinrichtung bereitgestellte maximale Hub kleiner als der in der in Fig. 1a gezeigten Situation auftretende Hub, da in solch einem Fall nicht mehr der Einzel-Hub des im zweiten Gelenkarm integrierten Verformungsrohrs 23a zum Gesamthub der Energieverzehreinrichtung hinzukommt. Anders ausgedrückt bedeutet dies, dass in einem Crashfall, d.h. nach Ausnutzung der Betriebslast der in der Gelenkanordnung vorgesehenen Energieverzehreinrichtung und nach Ausschöpfung der für die Energieverzehreinrichtung charakteristischen Hublänge die beiden Anschlagelemente noch nicht aufeinander stoßen, so dass keine direkte Verbindung zwischen den Grundplatten der benachbarten Wagenkästen möglich ist. In einem Crashfall wäre es somit nicht möglich, eine Kraftflussumleitung zu realisieren; vielmehr würde der Kraftfluss auch nach Überschreiten der Betriebslast der in der Gelenkanordnung integrierten Energieverzehreinrichtung nach wie vor über das im ersten Gelenkarm integrierte destruktiv ausgebildete Energieverzehrelement geleitet werden, so dass ein vorhersehbarer Ereignisablauf nicht mehr möglich ist.

Demnach liegt der vorliegenden Erfindung die Problemstellung zugrunde, dass bei einer herkömmlichen Gelenkanordnung, in welcher eine Energieverzehreinrichtung in Gestalt eines regenerativ und/oder destruktiv ausgebildeten Energieverzehrelements integriert ist, und welche von daher einen vorgesehenen maximalen Hub aufweist, an den jeweiligen Grundplatten der Wagenkästen speziell an die jeweiligen im zugehörigen Gelenkarm integrierten Energieverzehrelemente angepasste Anschlagelemente angeordnet sein müssen, damit in einem Crashfall eine direkte Kraftübertragung zwischen den jeweiligen Grundplatten der Wagenkästen möglich ist. Insbesondere ist es beim Stand der Technik erforderlich, dass die Länge der an den jeweiligen Grundplatten angeordneten Anschlagelemente, d.h- ihre Längsausdehnung in Längsrichtung der Gelenkanordnung, an die Hublänge des im zugehörigen Gelenkarm integrierten Energieverzehrelements genau angepasst ist Solch eine Lösung setzt insbesondere voraus, dass an jeder Grundplatte Anschlagelemente vorgesehen sind, und zwar unabhängig davon, ob oder ob nicht der dem jeweiligen Wagenkasten zugeordnete Gelenkarm überhaupt ein destruktiv ausgebildetes Energieverzehrelement aufweist. Insbesondere ist es nicht möglich, einen Gelenkarm, in welchem ein destruktiv ausgebildetes Energieverzehrelement, wie beispielsweise ein Verformungsrohr, integriert ist, und an dessen zugehöriger Grundplatte ein entsprechend angepasstes Anschlagelement ausgebildet ist, mit einem zweiten Gelenkarm zu verbinden, in welchem kein destruktiv ausgebildetes Energieverzehrelement integriert ist, und an dessen zugehöriger Grundplatte kein Anschlagelement vorliegt.

Auf der Grundlage der geschilderten Problemstellung liegt der vorliegenden Erfindung die Aufgabe zugrunde, eine Gelenkanordnung der eingangs genannten Art dahingehend weiterzuentwickeln, dass unabhängig von der Frage, ob oder ob nicht im zweiten Gelenkarm ein destruktives Energieverzehrelement integriert ist, d.h. unabhängig vom maximal vorgesehenen Längshub des zweiten Gelenkarms, eine Gelenkanordnung möglich wird, bei welcher bei Überschreiten der Gesamt-Betriebslast der in der Gelenkanordnung insgesamt vorgesehenen Energieverzehreinrichtung grundsätzlich eine direkte Kraftübertragung zwischen den beiden Grundplatten der benachbarten Wagenkästen möglich wird. Insbesondere soll eine Gelenkanordnung angegeben werden, bei welcher der erste Gelenkarm sowohl mit einem zweiten Gelenkarm verbindbar ist, in welchem kein destruktives Energieverzehrelement vorgesehen ist, als auch mit einem zweiten Gelenkarm verbindbar ist, in welchem ein destruktives Energieverzehrelement integriert ist, wobei in beiden Fällen in einem Crashfall eine direkte Kraftübertragung zwischen den zugehörigen Grundplatten möglich ist.

Diese Aufgabe wird erfindungsgemäß mit einer Gelenkanordnung der eingangs genannten Art dadurch gelöst, dass die Gelenkanordnung ferner ein Anschlagelement aufweist, welches im wesentlichen starr an dem stirnseitigen Endabschnitt des ersten Gelenkarms angeordnet ist und erste Anschlagflächen aufweist, die der Grundplatte des zweiten Wagenkastens zugewandt sind.

Die erfindungsgemäße Lösung zeichnet sich also dadurch aus, dass - im Unterschied zum Stand der Technik gemäß Fig. 1a - nun nicht mehr an jeder Grundplatte Anschlagelemente vorgesehen sind, sondern dass lediglich ein (gemeinsames) Anschlagelement vorgesehen ist, welches im wesentlichen starr an dem stirnseitigen Endabschnitt des ersten Gelenkarms angeordnet ist. Durch die Verlegung des Anschlagelements an den stimseitigen Endabschnitt des ersten Gelenkarms ist es erfindungsgemäß möglich, alle Kombinationen aus erstem und zweitem Gelenkarm zu realisieren, ohne dass Veränderungen der bzw. des Anschlagelements erforderlich sind. Zu diesen Kombinationen gehören insbesondere folgende Gelenkanordnungen:
- Gelenkanordnungen, bei welchen weder im ersten noch im zweiten Gelenkarm ein vorzugsweise destruktiv ausgebildetes Energieverzehrelement vorgesehen ist (Kombination 1);
- Gelenkanordnungen, bei welchen im ersten Gelenkarm zumindest ein vorzugsweise destruktiv ausgebildetes Energieverzehrelement integriert ist, während im zweiten Gelenkarm kein Energieverzehrelement vorgesehen ist (Kombination 2);
- Gelenkanordnungen, bei welchen der erste Gelenkarm ohne jedwedes Energieverzehrelement ausgeführt ist, während im zweiten Gelenkarm zumindest ein vorzugsweise destruktiv ausgebildetes Energieverzehrelement integriert ist (Kombination 3); und
- Gelenkanordnungen, bei welchen sowohl im ersten als auch im zweiten Gelenkarm zumindest ein vorzugsweise destruktiv ausgebildetes Energieverzehrelement integriert ist (Kombination 4).

In allen Kombinationen wird mit der erfindungsgemäßen Lösung erreicht, dass in einem Crashfall, d.h. bei Überschreiten der Betriebslast der in der Gelenkanordnung vorgesehenen Energieverzehreinrichtung, der zwischen den benachbarten Wagenkästen zu übertragene Kraftfluss nicht mehr über das zumindest eine gegebenenfalls vorgesehene und in vorteilhafter Weise destruktiv ausgebildete Energieverzehrelemente verläuft, sondern auf kürzestem Weg von der einen Grundplatte zu der anderen Grundplatte läuft.

Bei den vorstehend genannten Kombinationen 2 bis 4, bei welchen zumindest ein destruktives Energieverzehrelement in einem der beiden Gelenkarme integriert ist, bedeutet dies, dass nach Ansprechen in Form einer plastischen Verformung des zumindest einen destruktiv ausgebildeten Energieverzehrelements der Kraftfluss nicht mehr über das Energieverzehrelement fließen darf, um somit einen vorhersehbaren definierten Ereignisablauf zu ermöglichen.

Wie vorstehend unter Bezugnahme auf die Figuren 1a und 1b erläutert wird dies beim Stand der Technik durch Anschlagelemente erreicht, die an den jeweiligen Grundplatten der beiden benachbarten Wagenkästen angeordnet sind. Bei diesem Aufbau allerdings handelt es sich um eine nicht-modular aufgebaute Gelenkanordnung, d.h. eine Gelenkanordnung, bei welcher die zum Einsatz kommenden ersten und zweiten Gelenkarme genau aufeinander abgestimmt sind. Ein modularer Aufbau diese aus dem Stand der Technik bekannten Gelenkanordnung ist nicht möglich, d.h. ein Aufbau, bei welchem beispielsweise der erste Gelenkarm mit einem zweiten Gelenkarm verbunden werden kann, wobei in diesem zweiten Gelenkarm kein destruktiv ausgebildetes Energieverzehrelement integriert ist, oder wobei in diesem zweiten Gelenkarm ein Energieverzehrelement mit unterschiedlicher Hublänge vorgesehen ist. Dann nämlich kann ein Aneinanderstoßen der an den jeweiligen Grundplatten der beiden benachbarten Wagenkästen angeordneten Anschläge nur mit Hilfe von zusätzlich anzuordneten "Distanzteilen" ermöglicht werden, wobei diese "Distanzteile" ausgelegt sein müssen, die unterschiedlichen Hublängen zu kompensieren.

Durch die erfindungsgemäße Verlegung der Anschlagelemente an das stirnseitige Ende des ersten Gelenkarmes ist es nun möglich, alle vorstehend genannten Kombinationen 1 bis 4 ohne zusätzlich vorzusehende und an den Einzelfall anzupassende Distanzteile etc. zu realisieren.

Im Einzelnen läuft bei der Kombination 1, bei welcher in keinem der beiden Gelenkarme ein vorzugsweise destruktiv ausgebildetes Energieverzehrelement vorgesehen ist, und bei welcher die in der Gelenkanordnung vorgesehene Energieverzehreinrichtung einzig und allein durch das vorzugsweise im Gelenklager angeordnete und regenerativ ausgebildete Energieverzehrelement, insbesondere Elastomerelement (Sphärolastiklager), gebildet wird, der Kraftfluss im Ctashfall, d.h. nach Erschöpfung des für das im Gelenklager integrierte, regenerativ ausgebildete Energieverzehrelement vorgesehenen maximalen Hubs, von der Grundplatte des ersten Wagenkastens über den ersten Gelenkarm, den Gelenkzapfen und den zweiten Gelenkarm direkt in die Grundplatte des zweiten Wagenkastens. In diesem Fall sind insbesondere die ersten und zweiten Gelenkarme direkt mit den jeweiligen Grundplatten starr verbunden. Die direkte Verbindung zwischen den beiden Grundplatten erfolgt bei der Kombination 1 somit über die jeweiligen Gelenkarme und den Gelenkzapfen selber. Insbesondere ist hierbei am wagenkastenseitigen Endabschnitt der jeweiligen Gelenkarme kein destruktiv ausgebildetes Energieverzehrelement vorgesehen; vielmehr sind die wagenkastenseitigen Endabschnitte direkt mit der jeweiligen, zugehörigen Grundplatte verbunden.

Bei der Kombination 1 ist es somit nicht zwingend erforderlich, dass in einem Crashfall der Kraftfluss über das erfindungsgemäß am stirnseitigen Endabschnitt des ersten Gelenkarms vorgesehene Anschlagelement geleitet wird, da bei dieser Kombination über die Gelenkarme und den Gelenkzapfen selber eine direkte Kraftübertragung zwischen den Grundplatten möglich ist.

Bei der Kombination 2 hingegen, d.h. wenn vorzugsweise im wagenkastenseitigen Endabschnitt des ersten Gelenkarms zumindest ein vorzugsweise destruktiv ausgebildetes Energieverzehrelement integriert ist, und wenn der zweite Gelenkarm ohne integriertem Energieverzehrelement direkt mit der zugehörigen Grundplatte verbunden ist, wird das Anschlagelement zum Ausbilden einer direkten Verbindung zwischen den jeweiligen Grundplatten verwendet. Dies wird nachfolgend näher beschrieben.

Vorteilhafte Weiterentwicklungen der erfindungsgemäßen Lösung sind in den Unteransprüchen angegeben.

So ist hinsichtlich der Anordnung des Anschlagelements in der erfindungsgemäßen Gelenkanordnung vorgesehen, dass dieses relativ zu der über das Gelenklager und den Gelenkzapfen festgelegten Gelenkebene im wesentlichen festliegend angeordnet ist.

Andererseits ist vorzugsweise vorgesehen, dass das Anschlagelement so ausgeführt ist, dass der Abstand zwischen den ersten Anschlagflächen und der Grundplatte des zweiten Wagenkastens zumindest dem zumindest dem beim Energieverzehr durch das regenerativ ausgebildete Energieverzehrelement maximal auftretenden Längshub entspricht. Wenn im einzelnen bei den zuletzt genannten bevorzugten Ausführungsformen eine Gelenkanordnung nach der Kombination 1 oder nach der Kombination 2 zum Einsatz kommt, d.h. wenn eine Gelenkanordnung zum Einsatz kommt, bei welcher der zweite Gelenkarm kein destruktiv ausgebildetes Energieverzehrelement aufweist, und bei welcher somit der im Crashfall zu berücksichtigende Gesamthub der Gelenkanordnung nur durch den Einzel-Hub des Sphärolastiklagers und gegebenenfalls des im ersten Gelenkarm integrierten Energieverzehrelements bestimmt wird, ist es somit hinreichend, dass der Abstand zwischen den ersten Anschlagflächen und der Grundplatte des zweiten Wagenkastens identisch mit dem für den Energieverzehr durch das regenerativ ausgebildete Energieverzehrelement allein vorgesehenen maximalen Hub ist, da sich die Grundplatte des zweiten Wagenkastens im Crashfall um maximal diesen Bewegungsbettag in Richtung Gelenkebene relativ bewegt.

Vorzugsweise ist das Anschlagelement im wesentlichen starr an dem ersten Gelenkkopf angeordnet bzw. mit diesem verbunden. Unter dem hierin verwendeten Begriff "im wesentlichen starr" ist jedwede Verbindung zu verstehen, die im Vergleich zu beispielsweise einer elastischen Verbindung nur eine geringe Elastizität aufweist. Hierunter sind insbesondere auch solche Verbindungen zu verstehen, bei welchen das Anschlagelement mit einer geringen Elastizität am stirnseitigen Endabschnitt des ersten Gelenkarms angebracht ist.

In einer besonders bevorzugten Weiterentwicklung der erfindungsgemäßen Lösung ist vorgesehen, dass die Energieverzehreinrichtung der Gelenkanordnung ferner ein destruktiv ausgebildetes Energieverzehrelement, insbesondere ein Verformungsrohr oder dergleichen aufweist, welches im zweiten Gelenkarm derart integriert ist, dass der Kraftfluss der im normalen Fahrbetrieb auftretenden und von der Gelenkanordnung zu übertragenen Zug- und Stoßkräfte von der Grundplatte des ersten Wagenkastens über den ersten Gelenkarm, das Gelenklager mit dem Gelenkzapfen, den zweiten Gelenkarm und das im zweiten Gelenkarm integrierte, vorzugsweise destruktiv ausgebildete Energieverzehrelement zur Grundplatte des zweiten Wagenkastens und umgekehrt läuft. Es handelt sich hierbei also um eine Gelenkanordnung nach der oben genannten dritten Kombination (Kombination 3). Wesentlich bei dieser Weiterentwicklung ist, dass das Anschlagelement so ausgeführt ist, dass der Abstand zwischen den ersten Anschlagflächen und der Grundplatte des zweiten Wagenkastens dem Längshub entspricht, der beim Energieverzehr durch das regenerativ ausgebildete Energieverzehrelement und das im zweiten Gelenkarm integrierte zumindest eine Energieverzehrelement maximal auftritt. Anders ausgedrückt bedeutet dies, dass bei einer Gelenkanordnung gemäß der dritten Kombination (Kombination 3) mit der erfindungsgemäßen Lösung, bei welcher das Anschlagelement im wesentlichen starr am stirnseitigen Endabschnitt des ersten Gelenkarms angeordnet ist, im Crashfall und nach Ausnutzung des durch das im zweiten Gelenkarm integrierte Energieverzehrelement und durch das im Gelenklager integrierte Energieverzehrelements vorgesehenen Hubs die Grundplatte des zweiten Wagenkastens die Grundplatte des zweiten Wagenkastens an die ersten Anschlagflächen des Anschlagelements anstößt und somit eine direkte Kraftübertragung zwischen den Grundplatten ermöglicht.

Zusätzlich oder alternativ zu der zuletzt genannten Ausführungsform, bei welcher im zweiten Gelenkarm ein destruktiv ausgebildetes Energieverzehrelement integriert ist, ist es gemäß einer bevorzugten Weiterentwicklung der Erfindung ferner denkbar, dass die Energieverzehreinrichtung der Gelenkanordnung ein destruktiv ausgebildetes Energieverzehrelement, insbesondere ein Verformungsrohr oder dergleichen aufweist, welches im ersten Gelenkarm derart integriert ist, dass der Kraftfluss der im normalen Fahrbetrieb auftretenden und von der Gelenkanordnung zu übertragenen Zug- und Stoßkräfte von der Grundplatte des ersten Wagenkastens über den ersten Gelenkarm und das im ersten Gelenkarm integrierte, vorzugsweise destruktiv ausgebildete Energieverzehrelement, das Gelenklager mit dem Gelenkzapfen und über den zweiten Gelenkarm (und dem gegebenenfalls im zweiten Gelenkarm vorgesehenen, vorzugsweise destruktiv ausgebildeten Energieverzehrelement) zur Grundplatte des zweiten Wagenkastens und umgekehrt läuft. Im Hinblick auf das Anschlagelement ist dabei vorgesehen, dass dieses ferner zweite Anschlagflächen aufweist, die der Grundplatte des ersten Wagenkastens zugewandt sind. Hinsichtlich der Anordnung und Auslegung des Anschlagelements gilt im Übrigen das bereits zuvor Gesagte.

Im Einzelnen allerdings sollte bei der zuletzt genannten Ausführungsform das Anschlagelement so ausgeführt sein, dass der Abstand zwischen der zweiten Anschlagfläche und der Grundplatte des ersten Wagenkastens dem Längshub entspricht, der beim Energievetzeht durch das im ersten Gelenkarm integrierte zumindest eine Energieverzehrelement maximal auftritt. Anders ausgedrückt handelt es sich hierbei um Gelenkanordnungen gemäß der zweiten oder vierten Kombination (Kombination 2 und 4), bei welcher also im ersten Gelenkarm zumindest ein vorzugsweise destruktiv ausgebildetes Energieverzehrelement integriert ist.

Im Einzelnen läuft bei der Kombination 2, bei welcher im zweiten Gelenkarm kein destruktiv ausgebildetes Energieverzehrelement integriert ist, im Crashfall der Kraftfluss zwischen den beiden benachbarten Wagenkästen von der Grundplatte des ersten Wagenkastens unter Umgehung des bereits plastisch verformten Energieverzehrelements im wagenkastenseitigen Endabschnitt des ersten Gelenkarms direkt auf das am stirnseitigen Endabschnitt des ersten Gelenkarms angeordnete Anschlagelement und von dort über den Gelenkzapfen in den zweiten Gelenkarm, der unmittelbar, d.h. ohne Dazwischenschalten eines destruktiv ausgebildeten Energieverzehrelements, mit der Grundplatte des zweiten Wagenkastens verbunden ist.

Hingegen läuft bei der Kombination 4, bei welcher sowohl im ersten als auch im zweiten Gelenkarm jeweils zumindest ein vorzugsweise destruktiv ausgebildetes Energieverzehtelement integriert ist, im Crashfall der Kraftfluss vom ersten Wagenkasten zum zweiten Wagenkasten über die Grundplatte des ersten Wagenkastens unter Umgehung des bereits plastisch verformten und im wagenkastenseitigen Endabschnitt des ersten Gelenkarms integrierten Energieverzehrelements unmittelbar auf das am stirnseitigen Endabschnitt des ersten Gelenkarms angeordnete Anschlagelement, und von dort direkt, d.h. unter Umgehung des zweiten Gelenkarms und des bereits plastisch verformten und im wagenkastenseitigen Endabschnitt des zweiten Gelenkarms integrierten Energieverzehrelements, in die Grundplatte des zweiten Wagenkastens.

In einer besonders bevorzugten Realisierung der zuletzt genannten Ausführungsformen, mit denen die Kombinationen 2 bis 4 abgedeckt werden, ist vorgesehen, dass das Anschlagelement derart ausgelegt ist, dass nach Ausschöpfung des beim Energieverzehr durch die Energieverzehreinrichtung maximal auftretbaren Hubs ein wesentlicher Teil des Kraftflusses der zwischen den Wagenkästen zu übertragenen Kräfte direkt von der Grundplatte des ersten Wagenkastens über das Anschlagelement auf die Grundplatte des zweiten Wagenkastens geleitet werden, wobei über die mit den Gelenkarmen, dem Gelenklager und dem Gelenkzapfen gebildete Gelenkverbindung nur noch ein vorgebbarer maximaler Kraftfluss geleitet wird. Dadurch ist nach Überschreiten der Betriebslast der in der gesamten Gelenkanordnung vorgesehenen Energieverzehreinrichtung, d.h. nach Ausschöpfung des maximal vorgebbaren Gesamthubs, bei der Kraftübertragung zwischen den benachbarten Wagenkästen ein definierter und vorhersehbarer Ereignisablauf möglich.

Im Hinblick auf die gegebenenfalls in den jeweiligen Gelenkarmen integrierten, vorzugsweise destruktiv ausgebildeten Energieverzehrelemente ist bevorzugt vorgesehen, dass diese ausgelegt sind, erst bei einer festlegbaren Ansprechkraft, insbesondere durch plastische Verformung, Energie abzubauen, wobei durch diese plastische Verformung die Gesamtlänge des jeweiligen Gelenkarms verkürzt wird, was einen Beitrag zum GesamtHub der Gelenkanordnung liefert. Der Vorteil derartiger Energieverzehrelemente liegt darin, dass diese eine im wesentlichen rechteckig verlaufende Kennlinie aufweisen, wodurch nach Ansprechen des Energieverzehrelements eine maximale Energieaufnahme sichergestellt ist. Selbstverständlich sind hier aber auch andere Energieverzehrelemente, wie beispielsweise hydrostatisch arbeitende Energieverzehrelemente denkbar.

Im Hinblick auf eine Gelenkanordnung nach den Kombinationen 1 und 3, d.h. im Hinblick auf Gelenkanordnungen, bei denen im ersten Gelenkarin kein vorzugsweise destruktiv ausgebildetes Energieverzehrelement integriert ist, ist bei einer weiteren bevorzugten Ausführungsform vorgesehen, dass das Anschlagelement im wesentlichen starr mit der Grundplatte des ersten Wagenkastens verbunden ist.

In einer weiterhin bevorzugten Realisierung der erfindungsgemäßen Lösung weist der erste Gelenkkopf eine Gelenkgabel und der zweite Gelenkkopf ein komplementär zur Gelenkgabel ausgeführtes Gelenkauge auf, wobei Gelenkgabel und Gelenkauge mit Hilfe des Gelenkzapfens miteinander drehbar verbunden werden. Selbstverständlich sind hier aber auch andere Lösungen denkbar.

Zusammenfassend ist festzuhalten, dass erfindungsgemäß der erste Gelenkarm gemäß den Kombinationen 1 oder 3 unabhängig von der Frage, ob oder ob nicht im zweiten Gelenkarm ein vorzugsweise destruktiv ausgebildetes Energieverzehrelement integriert ist, mit dem zweiten Gelenkarm verbunden werden kann, wobei im Crashfall die direkte Kraftübertragung zwischen den jeweiligen Grundplatten der benachbarten Wagenkästen sichergestellt wird. Das gleiche gilt auch für den ersten Gelenkarm gemäß einer Gelenkanordnung nach den Kombinationen 2 oder 4. Somit ist es ohne eine Veränderung an dem Anschlagelement vorzunehmen möglich, einen ersten Gelenkarm, bei dem (wie zuvor beschrieben) das Anschlagelement an seinem stirnseitigen Endabschnitt angeordnet ist, mit einem zweiten Gelenkarm so zu verbinden, dass auch in einem Crashfall eine direkte Kraftübertragung zwischen den jeweiligen Grundplatten ermöglicht wird, wobei es insbesondere nicht darauf ankommt, ob oder ob nicht der zweite Gelenkarm mit einem destruktiv ausgebildeten Energieverzehrelement versehen ist. Aus diesem Grund kann die Modularität der in der Gelenkanordnung zum Einsatz kommenden Gelenkarme sichergestellt werden, wodurch im Betrieb der Gelenkanordnung ein schnelleres und ohne größere Umbauarbeiten durchführbares Verkoppeln der jeweiligen Gelenkarme ermöglicht wird.

Im folgenden werden bevorzugte Ausführungsformen der erfindungsgemäßen Lösung anhand der Figuren beschrieben.

Es zeigen:
- Fig. 1a: eine aus dem Stand der Technik bekannte Gelenkanordnung im normalen Fahrbetrieb;
- Fig. 1b: die in Fig. 1a gezeigte Gelenkanordnung in einem Crashfall;
- Fig. 2: eine bevorzugte Ausführungsform der erfindungsgemäßen Gelenkanordnung gemäß der Kombination 1;
- Fig. 3a: eine bevorzugte Ausführungsform der erfindungsgemäßen Gelenkanordnung gemäß der Kombination 3 im normalen Fahrbetrieb;
- Fig. 3b: die in Fig. 3a gezeigte Gelenkanordnung im Crashfall;
- Fig. 4a: eine bevorzugte Ausführungsform der erfindungsgemäßen Gelenkanordnung gemäß der Kombination 2 im normalen Fahrbetrieb;
- Fig. 4b: die in Fig. 4a gezeigte Gelenkanordnung in einem Crashfall;
- Fig. 4c: die in Fig. 4a gezeigte Gelenkanordnung in längsgeschnittener Darstellung;
- Fig. 5a: eine bevorzugte Ausführungsform der erfindungsgemäßen Gelenkanordnung gemäß der Kombination 4 im normalen Fahrbetrieb;
- Fig. 5b: die in Fig. 5a gezeigte Gelenkanordnung im Crashfall;
- Fig. 6a: die in Fig. 5a gezeigte Gelenkanordnung aus einer anderen perspektivischen Ansicht; und
- Fig. 6b: die in Fig. 5b gezeigte Gelenkanordnung aus einer anderen perspektivischen Ansicht.

Fig. 1a zeigt eine aus dem Stand der Technik bekannte Gelenkanordnung gemäß der Kombination 4 im normalen Fahrbetrieb, d.h. eine Gelenkanordnung, bei welcher sowohl im ersten Gelenkarm 10 als auch im zweiten Gelenkarm 20 als destruktiv ausgebildete Energieverzehrelemente jeweils ein Verformungsrohr 13a und 23a vorgesehen sind.

In Fig. 1b ist die in Fig. 1a gezeigte Gelenkanordnung in einem Crashfall dargestellt. Wie bereits in der Beschreibungseinleitung dargelegt, sind bei der herkömmlichen Lösung an den jeweiligen Grundplatten 2 und 4 des (nicht explizit dargestellten) ersten bzw. zweiten Wagenkastens jeweils Anschlagelemente 402 und 404 angeordnet, welche im normalen Fahrbetrieb (siehe Fig. 1a) voneinander beabstandet sind, und welche im Crashfall und nach Ausschöpfung des mit der in der Gelenkanordnung vorgesehenen Energieverzehreinrichtung bewirkten, maximalen Energieverzehrs aneinander stoßen und somit eine direkte Kraftübertragung zwischen den jeweiligen Grundplatten 2 und 4 der zugehörigen Wagenkästen ermöglicht. Es handelt sich bei der in den Figuren 1a und 1b gezeigten Ausführungsform insbesondere um eine nicht-modular aufgebaute Gelenkanordnung, da beide die Gelenkanordnung aufbauenden Gelenkarme 10 und 20 genau aufeinander abgestimmt bzw. zueinander ausgelegt sein müssen. Wenn nämlich im wagenkastenseitigen Endabschnitt des zweiten Gelenkarms kein Verformungsrohr vorgesehen ist, müssten zwischen den jeweiligen Anschlagelementen 402 und 404 zusätzliche Distanzteile eingesetzt werden, um in einem Crashfall ein Aneinanderstoßen der jeweiligen Anschlagelemente 402 und 404 zu erreichen. Insbesondere ist beim Stand der Technik der Abstand zwischen den jeweiligen Anschlagelementen 402 und 404 von dem Gesamthub der Gelenkanordnung, der sich aus den Einzelhüben der jeweiligen Energieverzehrelemente zusammensetzt, abhängig. Wenn in der aus dem Stand der Technik bekannten Gelenkanordnung lediglich ein Energieverzehrelement hinsichtlich seines beim Energieverzehr bewirkten Hubs verändert wird, würde dies unmittelbar eine Folge auf den Abstand zwischen den Anschlagelementen 402 und 404 haben.

In Fig. 2 ist eine bevorzugte Ausführungsform der erfindungsgemäßen Gelenkanordnung 1 gemäß der ersten Kombination vorgesehen, bei welcher also der erste Gelenkarm 10 und der zweite Gelenkarm 20 jeweils ohne vorzugsweise destruktiv ausgebildeten Energieverzehrelement ausgeführt sind. Der erste Gelenkarm 10 ist dabei mit seinem wagenkastenseitigen Endabschnitt direkt mit der Grundplatte 2 des (nicht dargestellten) ersten Wagenkastens verbunden. Im einzelnen geht der wagenkastenseitige Endabschnitt des ersten Gelenkarms 10 unmittelbar in die Grundplatte 2 über.

Andererseits ist am stirnseitigen Endabschnitt 12 des ersten Gelenkarms 10 ein erster Gelenkkopf 15 in Gestalt einer Gelenkgabel ausgeführt.

Der zweite Gelenkarm 20 ist in gleicher Weise mit seinem wagenkastenseitigen Endabschnitt direkt mit der Grundplatte 4 des (nicht dargestellten) zweiten Wagenkastens verbunden. Am stirnseitigen Endabschnitt 22 des zweiten Gelenkarms 20 ist ein zum ersten Gelenkkopf 15 komplementär ausgebildeter zweiter Gelenkkopf 25 vorgesehen, der in den bevorzugten Ausführungsformen gemäß der Erfindung als Gelenkauge ausgebildet ist. Die beiden Gelenkköpfe 15 und 25 sind mit einem Gelenkzapfen 31 um eine gemeinsame Achse Z gelenkig miteinander verbunden. Im einzelnen läuft der Gelenkzapfen 31 durch das am stirnseitigen Endbereich 22 des zweiten Gelenkarms 20 vorgesehene Gelenkauge 25, wobei zwischen dem Gelenkzapfen 31 und den jeweiligen Gelenkköpfen 15 und 25 zumindest teilweise ein Gelenklager 30 vorgesehen ist. Dieses Gelenklager 30 weist ein in Fig. 2 nicht explizit dargestelltes regenerativ ausgebildetes Energieverzehrelement auf, so dass das bei der erfindungsgemäßen Gelenkanordnung 1 zum Einsatz kommende Gelenklager ein Lager vom Elastomerlager-Typ, insbesondere ein Sphärolastiklager ist.

Die in Fig. 2 dargestellte Gelenkanordnung 1 gemäß der ersten Kombination weist einen Längshub auf, der einzig und allein durch die Hublänge des im Gelenklager 30 vorgesehenen Elastomerelements vorgegeben wird.

Im normalen Fahrbetrieb fließen die zwischen den benachbarten Wagenkästen zu übertragenen Kräfte von der Grundplatte 2 des ersten Wagenkastens über den ersten Gelenkkopf 15, das Gelenklager 30, dem Gelenkzapfen 31, den zweiten Gelenkkopf 25 und dem zweiten Gelenkarm 20 zur Grundplatte 4 des zweiten Wagenkastens. In einem Fall, wenn mit dem im Gelenklager 30 vorgesehenen, vorzugsweise regenerativ ausgebildeten Energieverzehrelement die für dieses Energieverzehrelement maximal vorgesehene Energie absorbiert ist, und wenn somit der maximal zur Verfügung stehende Elastomerlagerhub ausgenutzt ist, fließen die zu übertragenden Kräfte gleichermaßen von der ersten Grundplatte 2 über den ersten Gelenkarm 10 und über das Gelenklager 30 mit dem Gelenkzapfen 31 zum zweiten Gelenkarm 20 und anschließend unmittelbar in die Grundplatte 4 des zweiten Wagenkastens.

Somit ist bei der in Fig. 2 dargestellten Ausführungsform der erfindungsgemäßen Gelenkanordnung 1 gemäß der Kombination 1 sichergestellt, dass in einem Crashfall der Kraftfluss der zu übertragenden Kräfte direkt von der ersten Grundplatte 2 zur zweiten Grundplatte 4 übertragen wird. Insbesondere ist hiermit in einem Crashfall ein vorhersehbarer Ereignisablauf möglich.

Wie dargestellt, weist der erste Gelenkarm 10 der in Fig. 2 gezeigten bevorzugten Ausführungsform der erfindungsgemäßen Gelenkanordnung 1 gemäß der Kombination 1 ein Anschlagelement 40 auf, welches im wesentlichen starr an dem stirnseitigen Endabschnitt 12 des ersten Gelenkarmes 10 angeordnet ist, und welches erste Anschlagflächen 44 aufweist, die der Grundplatte 4 des zweiten Wagenkastens zugewandt sind. Dabei ist vorgesehen, dass das Anschlagelement 40 in der Gelenkanordnung 1 gemäß Fig. 2 relativ zu der über das Gelenklager 30 und dem Gelenkzapfen 31 festgelegten Gelenkebene, welche eine vertikal verlaufende Ebene ist, in der die mit dem Gelenkzapfen 31 festgelegte Schwenkachse Z liegt, im wesentlichen festliegend angeordnet ist.

In Fig. 2 ist ein Fall dargestellt, bei welchem das Anschlagelement 40 im wesentlichen starr an der Grundplatte 2 des ersten Wagenkastens angeflanscht bzw. angeordnet ist. Allerdings wäre es auch denkbar, dass das Anschlagelement 40 bei der in Fig. 2 gezeigten Ausführungsform im wesentlichen starr mit dem ersten Gelenkkopf 15 verbunden ist.

In einem Crashfall wird bei der in Fig. 2 gezeigten Gelenkanordnung 1 - wie vorstehend erläutert - der Kraftfluss über die jeweiligen Gelenkarme 10 und 20 direkt in die zugehörigen Grundplatten 2 und 4 geleitet. Dem am ersten Gelenkkopf 15 angeordneten Anschlagelement 40 kommt dabei keine Kraftübertragungsfunktion zu. Dies ist bei der Gelenkanordnung 1 gemäß der Kombination 1 auch nicht zwingend erforderlich, weil in keinem Gelenkarm 10 bzw. 20 ein destruktiv ausgebildetes Energieverzehrelement vorgesehen ist, welches im Crashfall aus dem zwischen den Wagenkästen zu übertragenden Kraftfluss zu nehmen ist.

Hingegen kommt dem Anschlagelement 40 eine Kraftübertragungsfunktion in einem Fall zu, wenn der in Fig. 2 gezeigte erste Gelenkarm 10 mit einem zweiten Gelenkarm 20 verbunden ist, in welchem beispielsweise am wagenkastenseitigen Endbereich des Gelenkarmes ein destruktiv ausgebildetes Energieverzehrelement integriert ist. Ein derartiger Fall ist in den Figuren 3a und 3b dargestellt.

Fig. 3a zeigt eine bevorzugte Ausführungsform der erfindungsgemäßen Gelenkanordnung 1 gemäß der Kombination 3, bei welcher also der erste Gelenkarm 10 identisch mit dem ersten Gelenkarm der Gelenkanordnung 1 gemäß Fig. 2 ist, und bei welchem im zweiten Gelenkarm 20 ein vorzugsweise destruktiv ausgebildetes Energieverzehrelement integriert ist. Im einzelnen weist der zweite Gelenkarm 20 der in Fig. 3a gezeigten Gelenkanordnung 1 an seinem stirnseitigen Endabschnitt ein Gelenkauge 25 auf, welches über den Gelenkzapfen 31 und dem (nicht explizit dargestellten) Gelenklager 30 mit dem ersten Gelenkarm 10 verbunden ist. Andererseits ist im wagenkastenseitigen Endabschnitt 21 des zweiten Gelenkarms 20 ein destruktiv ausgebildetes Energieverzehrelement vorgesehen. Im einzelnen besteht dieses Energieverzehrelement aus einem Verformungsrohr 23a, welches im in Fig. 3a dargestellten normalen Fahrbetrieb zwischen einem Kegelring 23b und einem Stirnblech 23c vorgespannt ist. Der Kegelring 23b wird mit Hilfe von Ringsegmenten 26 gehalten. Andererseits ist das Stirnblech 23c über insgesamt vier Schrauben 27 mit der Grundplatte 4 des zweiten Wagenkastens verbunden.

Durch das Vorsehen eines destruktiv ausgebildeten Energieverzehrelements 23 im zweiten Gelenkarm 20 weist die Gelenkanordnung 1 gemäß Fig. 3a einen Gesamthub auf, der sich aus dem Elastomerlager-Hub und dem maximal vorgesehenen Längsverschiebungshub des Verformungsrohres 23a zusammensetzt.

In Fig. 3a ist ein Zustand der Gelenkanordnung 1 im normalen Fahrbetrieb gezeigt. Die zu übertragenden Kräfte fließen von der Grundplatte 2 des ersten Wagenkastens über den ersten Gelenkarm 10 und über das Gelenklager 30 mit dem Gelenkzapfen 31 zum zweiten Gelenkkopf 25 des zweiten Gelenkarmes 20. Anschließend wird der Kraftfluss über das in der in Fig. 3a dargestellten Ausführungsform im wagenkastenseitigen Endabschnitt 21 des zweiten Gelenkarms 20 integrierte Verformungsrohr 23a auf das Stirnblech 23c geführt. Danach fließt der Kraftfluss über die Schrauben 27 zur Grundplatte 4 des zweiten Wagenkastens.

In Fig. 3b ist ein Fall gezeigt, in welchem die Betriebslast der in der in Fig. 3a gezeigten Gelenkanordnung 1 vorgesehenen Energieverzehreinrichtung (Elastomerelement im Gelenklager 30 und Energieverzehrelement im zweiten Gelenkarm 20) ausgeschöpft ist. Im einzelnen ist hier ein Fall gezeigt, in welchem der mit der Energieverzehreinrichtung insgesamt vorgesehene Längsverschiebungshub ausgenutzt ist. In solch einer Situation muss sichergestellt werden, dass der Kraftfluss direkt von der Grundplatte 2 des ersten Wagenkastens auf die Grundplatte 4 des zweiten Wagenkastens und umgekehrt übertragen werden kann. Insbesondere muss verhindert werden, dass der Kraftfluss (wie im normalen Fahrbetrieb gemäß Fig. 3a) nach wie vor vollständig durch das im zweiten Gelenkarm 20 integrierten Energieverzehrelement geleitet wird.

Dies erfolgt bei der erfindungsgemäßen Lösung dadurch, dass am ersten Gelenkarm 10 das Anschlagelement 40 vorgesehen ist. Wie in Fig. 3b gezeigt, stoßen in einem Crashfall die ersten Anschlagflächen 44 des Anschlagselements 40 an die Grundplatte 4 des zweiten Wagenkastens an, so dass nach Ausnutzung des Gesamthubes der in der Gelenkanordnung 1 vorgesehenen Energieverzehreinrichtung der Kraftfluss direkt von der Grundplatte 2 des ersten Wagenkastens über das Anschlagelement 40 auf die Grundplatte 4 des zweiten Wagenkastens (und umgekehrt) geleitet wird.

Die Zusammenschau der in den Figuren 2 und 3a, 3b dargestellten Ausführungsformen zeigt, dass an ein und demselben ersten Gelenkarm 10 unterschiedlich ausgeführte zweite Gelenkarme 20 angekoppelt werden können, um eine Gelenkanordnung 1 bereitzustellen, bei welcher ohne Abänderungen des Anschlagelements 40 im Crashfall eine direkte Kraftübertragung zwischen den jeweiligen Grundplatten 2 und 4 ermöglicht wird.

In Fig. 4a ist eine bevorzugte Ausführungsform der erfindungsgemäßen Gelenkanordnung 1 gemäß der Kombination 2 im normalen Fahrbetrieb gezeigt. Bei dieser Gelenkanordnung 1 weist der erste Gelenkarm 10 ein im wagenkastenseitigen Endabschnitt 11 des ersten Gelenkarmes 10 integriertes Verformungsrohr 13a auf. Andererseits ist am stirnseitigen Endabschnitt 12 des ersten Gelenkarmes 10 wieder der erste Gelenkkopf 15 in Gestalt einer Gelenkgabel angebracht. Der Aufbau und die Integration des im ersten Gelenkarm 10 vorgesehenen destruktiven Energieverzehrelements 13 entsprechen dem Aufbau und der Integration des entsprechenden Energieverzehrelements bei der in Fig. 3a gezeigten Gelenkanordnung 1.

Andererseits ist in der in Fig. 4a gezeigten Gelenkanordnung 1 der zweite Gelenkarm 20 identisch zum zweiten Gelenkarm gemäß der in Fig. 2 gezeigten Gelenkanordnung 1 aufgebaut.

Die in Fig. 4a gezeigte Gelenkanordnung 1 unterscheidet sich von den vorstehend beschriebenen Gelenkanordnung len dadurch, dass hier das Anschlagelement 40 neben der ersten in Richtung der Grundplatte 4 des zweiten Wagenkasten zeigenden Anschlagfläche 44 ferner mit zweiten Anschlagflächen 42 versehen ist, die in Richtung der Grundplatte 2 des ersten Wagenkastens zeigen. Dabei ist der Abstand zwischen den zweiten Anschlagflächen 42 und der Grundplatte 2 des ersten Wagenkastens so gewählt, dass dieser identisch mit dem Einzelhub des im ersten Gelenkarm 10 integrierten Verformungsrohrs 13a ist.

In Fig. 4b ist die Gelenkanordnung 1 gemäß Fig. 4a in einem Crashfall gezeigt. Der Crashfall zeichnet sich dadurch aus, dass das im ersten Gelenkarm 10 integrierte Energieverzehrelement bereits angesprochen hat und dass das Verformungsrohr 13a durch plastische Verformung einen gewissen Energiebetrag absorbiert hat. Durch die plastische Verformung des Verformungsrohres 13a wurde der Abstand zwischen dem ersten Gelenkkopf 15 und der Grundplatte 2 des ersten Wagenkastens verkürzt.

Um nun zu erreichen, dass in einem Crashfall der zwischen den Wagenkästen zu übertragende Kraftfluss direkt von der Grundplatte 2 des ersten Wagenkastens zur Grundplatte 4 des zweiten Wagenkastens unter Umgehung des bereits plastisch verformten Verformungsrohres 13a fließen kann, ist bei der erfindungsgemäßen Gelenkanordnung 1 vorgesehen, dass nach Ausschöpfung des durch die Energieverzehreinrichtung in der Gelenkanordnung 1 bereitgestellten Längsverschiebungshubes die Grundplatte 2 des ersten Wagenkastens an die zweite Anschlagfläche 42 des Anschlagelements 40 anstößt, so dass der Kraftfluss direkt von der Grundplatte 2 über das Anschlagelement 40 auf den zweiten Gelenkarm und somit direkt auf die Grundplatte 4 des zweiten Wagenkastens übertragbar ist.

In Fig. 4c ist die in Fig. 4a gezeigte Gelenkanordnung 1 gemäß der Kombination 3 in einer längsgeschnittenen Darstellung gezeigt. Anhand dieser Darstellung ist insbesondere der Aufbau der im wagenkastenseitigen Endabschnitt 11 des ersten Gelenkarmes 10 integrierten Energieverzehrelements zu erkennen. Des weiteren kann hier deutlich erkannt werden, wie im einzelnen der Gelenkzapfen 31 im Gelenkauge des zweiten Wagenkastens 20 gelagert ist. In dem Bereich zwischen dem Gelenkzapfen 31 und dem Gelenkauge 25 ist üblicherweise das Gelenklager 30 ausgebildet, welches einen Elastomer-Füllstoff 33 aufweist, der als regeneratives Energieverzehrelement zum Absorbieren der im normalen Fahrbetrieb auftretenden Stöße und Kräfte dient.

In Fig. 5a und in Fig. 6a sind jeweils mit unterschiedlichen Perspektiven eine bevorzugte Ausführungsform der erfindungsgemäßen Gelenkanordnung 1 gemäß der Kombination 4 im normalen Fahrbetrieb dargestellt. Hierbei ist zu erkennen, dass bei dieser Gelenkanordnung 1 der erste Gelenkarm identisch mit dem ersten Gelenkarm der unter Bezugnahme auf die Figuren 4a bis 4c zuvor beschriebenen Gelenkanordnung 1 ist, während der zweite Gelenkarm 20 identisch mit dem zweiten Gelenkarm der unter Bezugnahme auf die Figuren 3a und 3b zuvor beschriebenen Gelenkanordnung 1 ist. Insbesondere ist das am stirnseitigen Endabschnitt 12 des ersten Gelenkarms 10 vorgesehene Anschlagelement 40 identisch zu dem Anschlagelement 40 gemäß der in Fig. 4a beschriebenen Ausführungsform ausgebildet.

Der Abstand zwischen dem ersten Anschlagflächen 44 des Anschlagelements 40 und der Stirnplatte 4 des zweiten Wagenkastens, welcher in Fig. 5a mit dem Bezugszeichen "d2" gekennzeichnet ist, entspricht dabei dem Längsverschiebungshub des im zweiten Gelenkarm 20 vorgesehenen, destruktiv ausgebildeten Energieverzehrelements 23 und des Elastomerlager-Hubs. Andererseits entspricht der in Fig. 5a mit der Bezugsziffer "d1" bezeichnete Abstand zwischen den zweiten Anschlagflächen des Anschlagelements 40 und der Grundplatte 2 des ersten Wagenkastens dem mit dem im ersten Gelenkarm 10 integrierten Energieverzehrelement 13 maximal erreichbaren Verformungshub.

In den Figuren 5b und 6b sind jeweils Zustände der in den Figuren 5a bzw. 6a gezeigten Gelenkanordnung 1 in einer Crashsituation gezeigt. Wie dargestellt, stoßen in diesem Fall die jeweiligen Anschlagflächen 42 und 44 des Anschlagselements 40 an die zugehörigen Grundplatten 2 und 4 der jeweiligen Wagenkästen an, und zwar nachdem der maximal zulässige Gesamt-Längsverschiebungshub der Gelenkanordnung 1 ausgeschöpft wurde. Somit wird erreicht, dass in einem Crashfall der zu übertragene Kraftfluss direkt von der Grundplatte 2 des ersten Wagenkastens über das Anschlagelement 40 auf die Grundplatte 4 des zweiten Wagenkastens (und umgekehrt) übertragen wird, wobei sowohl im ersten als auch im zweiten Gelenkarm 10 und 20 die jeweils bereits plastisch verformten Verformungsrohre 13a und 23a im wesentlichen vollständig aus dem übertragenen Kraftfluss genommen sind.

In den in den Figuren 2 bis 6 dargestellten bevorzugten Ausführungsformen der erfindungsgemäßen Gelenkanordnung 1 sind jeweils am unteren Bereich des Anschlagelements 40 ein Mitnehmerelement 50 vorgesehen. Dieses Mitnehmerelement 50 steht in Eingriff mit einer entsprechend komplementär hierzu ausgebildeten Aufnahme in einem (nicht explizit dargestellten) Drehgestell, wenn die erfindungsgemäße Gelenkanordnung 1 in Kombination mit einem Drehgestell, wie beispielsweise einem Jakobs-Drehgestell, zum Verbinden benachbarter Wagenkästen eines Schienenfahrzeuges eingesetzt wird.

Zusammenfassend ist festzuhalten, dass mit der erfindungsgemäßen Anordnung eines Anschlagelements am stirnseitigen Endabschnitt des ersten Gelenkarms erreicht wird, dass am ersten Gelenkarm der Gelenkanordnung 1 sowohl ein zweiter Gelenkarm mit integriertem Energieverzehrelement als auch ohne integriertem Energieverzehrelement angeschlossen werden kann, wobei grundsätzlich durch das Vorsehen des Anschlagelements sichergestellt wird, dass in einem Crashfall der Kraftfluss direkt von der Grundplatte des ersten Wagenkastens zur Grundplatte des zweiten Wagenkastens unter Umgehung eines gegebenenfalls in der Gelenkanordnung 1 vorgesehenen Energieverzehrelements möglich ist.

Es sei darauf hingewiesen, dass die Ausführung der Erfindung nicht auf die in den Figuren 2 bis 6 beschriebenen Ausführungsbeispielen beschränkt ist, sondern auch in einer Vielzahl von Varianten möglich ist. Insbesondere kann die Art und Anordnung der in den jeweiligen Gelenkarmen gegebenenfalls vorgesehenen (integrierten) Energieverzehrelemente verschieden von den dargestellten Anordnungen sein. Allgemein ausgedrückt können in den jeweiligen Gelenkarmen auch entsprechend regenerativ ausgebildete Energieverzehrelemente vorgesehen sein, und zwar zusätzlich zu dem im Gelenklager vorgesehenen regenerativ ausgebildeten Energieverzehrelement. Auch ist es selbstverständlich denkbar, in den jeweiligen Gelenkarmen nicht lediglich ein Energieverzehrelement sondern eine Vielzahl von Energieverzehrelementen einzusetzen.

### Bezugszeichenliste

- 1: Gelenkanordnung
- 2: Grundplatte des ersten Wagenkastens
- 4: Grundplatte des zweiten Wagenkastens
- 10: erster Gelenkarm
- 11: wagenkastenseitiger Endabschnitt des ersten Gelenkarms
- 12: stirnseitiger Endabschnitt des ersten Gelenkarms
- 13: Energieverzehrelement im ersten Gelenkarm
- 13a: Verformungsrohr
- 13b: Kegelring
- 13c: Stirnblech
- 15: erster Gelenkkopf
- 16: Ringsegment
- 17: Schrauben
- 20: zweiter Gelenkarm
- 21: wagenkastenseitiger Endabschnitt des zweiten Gelenkarms
- 22: stirnseitiger Endabschnitt des zweiten Gelenkarms
- 23: Energieverzehrelement
- 23a: Verformungsrohr
- 23b: Kegelring
- 23c: Stirnblech
- 25: zweiter Gelenkkopf
- 26: Ringsegment
- 27: Schrauben
- 30: Gelenklager
- 31: Gelenkzapfen
- 33: Energieverzehrelement
- 40: Anschlagelement
- 42: zweite Anschlagfläche
- 44: erste Anschlagfläche
- 50: Mitnehmerelement
- Z: Schwenkachse
- d1: Abstand "erste Anschlagfläche - Grundplatte zweiter Wagenkasten"
- d2: Abstand "zweite Anschlagfläche - Grundplatte erster Wagenkasten"
- 402, 404: Anschlagelemente im Stand der Technik

## Patentansprüche

1. Gelenkanordnung zum gelenkigen Verbinden von zwei benachbarten Wagenkästen eines Schienenfahrzeuges, insbesondere unter Zusammenwirken eines Drehgestells, wobei die Gelenkanordnung folgendes aufweist:
- einen ersten Gelenkarm (10), welcher einen wagenkastenseitigen, mit einer Grundplatte (2) des ersten Wagenkastens verbundenen Endabschnitt (11) und einen stirnseitigen Endabschnitt (12) mit einem ersten Gelenkkopf (15) aufweist;
- einen zweiten Gelenkarm (20), welcher einen wagenkastenseitigen, mit einer Grundplatte (4) des zweiten Wagenkastens verbundenen Endabschnitt (21) und einen stirnseitigen Endabschnitt (22) mit einem zum ersten Gelenkkopf (15) komplementär ausgebildeten zweiten Gelenkkopf (25) aufweist;
- ein Gelenklager (30) mit einem Gelenkzapfen (31) zum gelenkigen Verbinden des ersten und zweiten Gelenkkopfes (15, 25) in einer Gelenkebene, wobei mit dem Gelenkzapfen (31) eine für die Gelenkanordnung (1) gemeinsame Schwenkachse (Z) gebildet wird; und
- eine Energieverzehreinrichtung (13, 23, 33), welche in der mit den beiden Gelenkarmen (10, 20) und dem Gelenklager (30) gebildeten Gelenkverbindung integriert ist, und welche zum Abdämpfen der beim normalen Fahrbetrieb über die Gelenkverbindung übertragenen Zug- und Stoßkräfte ein vorzugsweise im Gelenklager (30) vorgesehenes, regenerativ ausgebildetes Energieverzehrelement (33), insbesondere Elastomer-Element, aufweist,
wobei die Energieverzehreinrichtung (13, 23, 33) einen festlegbaren, beim Energieverzehr maximal auftretbaren Längshub aufweist, der die beim Energieverzehr vorgesehene maximale Längsverschiebung der beiden Grundplatten (2, 4) relativ aufeinander zu definiert,
**dadurch gekennzeichnet, dass**
die Gelenkanordnung (1) ferner ein Anschlagelement (40) aufweist, welches im Wesentlichen starr an dem stirnseitigen Endabschnitt (12) des ersten Gelenkarms (10) angeordnet ist und erste der Grundplatte (4) des zweiten Wagenkastens zugewandte Anschlagflächen (44) aufweist.

2. Gelenkanordnung nach Anspruch 1, wobei das Anschlagelement (40) in der Gelenkanordnung (1) relativ zu der über das Gelenklager (30) und den Gelenkzapfen (31) festgelegten Gelenkebene im Wesentlichen festliegend angeordnet ist.

3. Gelenkanordnung nach Anspruch 1 oder 2, wobei das Anschlagelement (40) so ausgeführt ist, dass der Abstand (d1) zwischen den ersten Anschlagflächen (44) und der Grundplatte (4) des zweiten Wagenkastens zumindest dem beim Energieverzehr durch das regenerativ ausgebildete Energieverzehrelement (33) maximal auftretenden Längshub entspricht.

4. Gelenkanordnung nach einem der vorhergehenden Ansprüche, wobei das Anschlagelement (40) im Wesentlichen starr an dem ersten Gelenkkopf (15) angeordnet ist.

5. Gelenkanordnung nach einem der vorhergehenden Ansprüche, wobei die Energieverzehreinrichtung (13, 23, 33) ferner zumindest ein vorzugsweise destruktiv ausgebildetes Energieverzehrelement (23), insbesondere Verformungsrohr (23a) oder dergleichen aufweist, welches im zweiten Gelenkarm (20) derart integriert ist, dass der Kraftfluss der im normalen Fahrbetrieb auftretenden und von der Gelenkanordnung (1) zu übertragenen Zug- und Stoßkräfte von der Grundplatte (2) des ersten Wagenkastens über den ersten Gelenkarm (10), das Gelenklager (30), den Gelenkzapfen (31), den zweiten Gelenkarm (20) und über das im zweiten Gelenkarm (20) integrierte zumindest eine Energieverzehrelement (23) zur Grundplatte (4) des zweiten Wagenkastens und umgekehrt läuft, und wobei das Anschlagelement (40) so ausgeführt ist, dass der Abstand (d1) zwischen den ersten Anschlagflächen (44) und der Grundplatte (4) des zweiten Wagenkastens dem Längshub entspricht, der beim Energieverzehr durch das regenerativ ausgebildete Energieverzehrelement (33) und das im zweitcn Gelenkarm (20) integrierte zumindest eine Energieverzehrelement (23) maximal auftritt.

6. Gelenkanordnung nach einem der vorhergehenden Ansprüche, wobei die Energieverzehreinrichtung (13, 23, 33) ferner zumindest ein vorzugsweise destruktiv ausgebildetes Energieverzehrelement (13), insbesondere Verformungsrohr (13a) oder dergleichen aufweist, welches im ersten Gelenkarm (10) derart integriert ist, dass der Kraftfluss der im normalen Fahrbetrieb auftretenden und von der Gelenkanordnung (1) zu übertragenen Zug- und Stoßkräfte von der Grundplatte (2) des ersten Wagenkastens über den ersten Gelenkarm (10) und das im ersten Gelenkarm (10) integrierte zumindest eine Energieverzehrelement (13), das Gelenklager (30), den Gelenkzapfen (31) und den zweiten Gelenkarm (20) zur Grundplatte (4) des zweiten Wagenkastens und umgekehrt läuft, und wobei das Anschlagelement (40) ferner zweite der Grundplatte (2) des ersten Wagenkastens zugewandte Anschlagflächen (42) aufweist, und wobei das Anschlagelement (40) so ausgeführt ist, dass der Abstand (d2) zwischen den zweiten Anschlagflächen (42) und der Grundplatte (2) des ersten Wagenkastens dem Längshub entspricht, der beim Energieverzehr durch das im ersten Gelenkarm (10) integrierte zumindest eine Energieverzehrelement (13) maximal auftritt.

7. Gelenkanordnung nach einem der Ansprüche 5 oder 6, wobei das Anschlagelement (40) derart ausgelegt ist, dass nach Ausschöpfung des beim Energieverzehr durch die Energieverzehreinrichtung maximal auftretbaren Längshubs der wesentliche Teil des Kraftflusses der zwischen den Wagenkästen zu übertragenen Kräfte direkt von der Grundplatte (2) des ersten Wagenkastens über das Anschlagelement (40) auf die Grundplatte (4) des zweiten Wagenkastens und umgekehrt geleitet wird, wobei über die mit den Gelenkarmen (10, 20), dem Gelenklager (30) und dem Gelenkzapfen (31) gebildete Gelenkverbindung nur noch ein vorgebbarer maximaler Kraftfluss geleitet wird.

8. Gelenkanordnung nach einem der Ansprüche 5 bis 7, wobei die vorzugsweise destruktiv ausgebildeten Energieverzehrelemente (13, 23) ausgelegt sind, erst bei einer festlegbaren Ansprechkraft durch plastische Verformung Energie abzubauen, und wobei durch die plastische Verformung die Gesamtlänge des jeweiligen Gelenkarms (10, 20) entsprechend verkürzt wird.

9. Gelenkanordnung nach einem der Ansprüche 1 bis 5, wobei in einem Fall, wenn im ersten Gelenkarm (10) kein Energieverzehrelement integriert ist, durch welches die im normalen Fahrbetrieb auftretenden und von der Gelenkanordnung zu übertragenen Kräfte geleitet werden, das Anschlagelement (40) im Wesentlichen starr an der Grundplatte (2) des ersten Wagenkastens angeordnet ist.

10. Gelenkanordnung nach einem der vorhergehenden Ansprüche, wobei der erste Gelenkkopf (15) eine Gelenkgabel und der zweite Gelenkkopf (25) ein Gelenkauge aufweisen.

## Claims

1. A hinge for the articulated connection of adjacent vehicle bodies of a rail vehicle, in particular in cooperation with a bogie, wherein the hinge comprises the following:
- a first joint arm (10) having an end section (11) on the vehicle body side connected to a base plate (2) of the first vehicle body and a front end section (12) having a first joint head (15);
- a second joint arm (20) having an end section (21) on the vehicle body side connected to a base plate (4) of the second vehicle body and a front end section (22) having a second joint head (25) configured complementary to said first joint head (15);
- a joint bearing (30) comprising a pivot pin (31) for the articulated connection of the first and second joint heads (15, 25) in a joining plane, wherein the pivot pin (31) establishes a common pivoting axis (Z) for the hinge (1); and
- an energy absorption device (13, 23, 33) integrated into the articulated connection formed by the two joint arms (10, 20) and the joint bearing (30) and which comprises a regeneratively-designed energy-absorbing element (33), in particular an elastomer element, preferably provided in the joint bearing (30) to absorb the tractive and impact forces transferred through the articulated connection during normal vehicle operation,
wherein said energy absorption device (13, 23, 33) exhibits a definable maximum longitudinal stroke upon energy absorption which defines the maximum longitudinal displacement to the two base plates (2, 4) relative one another upon energy absorption,
**characterized in that**
the hinge (1) further comprises a stop element (40) disposed substantially rigidly on the front end section (12) of the first joint arm (10) and comprising first stop faces (44) facing the base plate (4) of the second vehicle body.

2. The hinge according to claim 1, wherein the stop element (40) is disposed substantially stationary in the hinge (1) relative the joining plane defined by the joint bearing (30) and the pivot pin (31).

3. The hinge according to claim 1 or 2, wherein the stop element (40) is configured such that the distance (d1) between the first stop faces (44) and the base plate (4) of the second vehicle body corresponds at least to the maximum longitudinal stroke occurring during energy absorption with the regeneratively-designed energy-absorbing element (33).

4. The hinge according to any one of the preceding claims, wherein the stop element (40) is disposed substantially rigidly on the first joint head (15).

5. The hinge according to any one of the preceding claims, wherein the energy absorption device (13, 23, 33) further comprises at least one preferably destructively-designed energy-absorbing element (23), in particular a deformation tube (23a) or the like, which is integrated into the second joint arm (20) such that the force flow occurring during normal operation and the tractive and impact forces to be transferred by the hinge (1) runs from the base plate (2) of the first vehicle body to the base plate (4) of the second vehicle body and vice-versa through the first joint arm (10), the joint bearing (30), the pivot pin (31), the second joint arm (20) and through the at least one energy-absorbing element (23) integrated in said second joint arm (20), and wherein the stop element (40) is configured such that the distance (d1) between the first stop faces (44) and the base plate (4) of the second vehicle body corresponds to the maximum longitudinal stroke occurring with the regeneratively-designed energy-absorbing element (33) and the at least one energy-absorbing element (23) integrated in the second joint arm (20) during energy absorption.

6. The hinge according to any one of the preceding claims, wherein the energy absorption device (13, 23, 33) further comprises at least one preferably destructively-designed energy-absorbing element (13), in particular a deformation tube (13a) or the like, which is integrated into the first joint arm (10) such that the force flow occurring during normal operation and the tractive and impact forces to be transferred by the hinge (1) runs from the base plate (2) of the first vehicle body to the base plate (4) of the second vehicle body and vice-versa through the first joint arm (10) and the at least one energy-absorbing element (13) integrated in said first joint arm (10), the joint bearing (30), the pivot pin (31) and the second joint arm (20), and wherein the stop element (40) further comprises second stop faces (42) facing the base plate (2) of the first vehicle body, and wherein the stop element (40) is configured such that the distance (d2) between the second stop faces (42) and the base plate (2) of the first vehicle body corresponds to the maximum longitudinal stroke occurring during energy absorption with the at least one energy-absorbing element (13) integrated in the first joint arm (10).

7. The hinge according to claim 5 or 6, wherein the stop element (40) is designed such that after the maximum longitudinal stroke of the energy absorption device occurring during energy absorption is fully exploited, the substantial portion of the forces to be transferred in the force flow between the vehicle bodies is conducted directly from the base plate (2) of the first vehicle body to the base plate (4) of the second vehicle body and vice-versa via the stop element (40), wherein only a specifiable maximum force flow is conducted through the hinge formed by the joint arms (10, 20), the joint bearing (30) and the pivot pin (31).

8. The hinge according to any one of claims 5 to 7, wherein the preferably destructively-designed energy-absorbing elements (13, 23) are configured to dissipate energy by plastic deformation only upon a definable response load, and wherein the overall length of the respective joint arm (10, 20) is accordingly shortened by said plastic deformation.

9. The hinge according to any one of claims 1 to 5, wherein in a case where no energy-absorbing element is integrated in the first joint arm (10) through which the forces occurring during normal operation and to be transferred by the hinge are conducted, the stop element (40) is disposed substantially rigidly on the base plate (2) of the first vehicle body.

10. The hinge according to any one of the preceding claims, wherein the first joint head (15) exhibits a joint fork and the second joint head (25) exhibits a joint eye.

## Revendications

1. Système d'articulation pour la liaison articulée de deux wagons voisins d'un véhicule ferroviaire, en particulier avec coopération d'un bogie, ledit système d'articulation comprenant :
- un premier bras d'articulation (10) qui comprend un tronçon terminal (11) côté wagon, relié à une plaque de base (2) du premier wagon, et un tronçon terminal (12) côté frontal, avec une première tête d'articulation (15) ;
- un second bras d'articulation (20) qui comprend un tronçon terminal (21) côté wagon, relié à une plaque de base (4) du second wagon, et un tronçon terminal (22) côté frontal, avec une seconde tête d'articulation (25) réalisée complémentaire de la première tête d'articulation (15) ;
- un palier d'articulation (30) avec un tenon d'articulation (31) pour la liaison articulée de la première et de la seconde tête d'articulation (15, 25) dans un plan d'articulation, de telle façon qu'un axe de pivotement commun (Z) pour le système d'articulation est formé avec le tenon d'articulation (31) ; et
- des moyens de consommation d'énergie (13, 23, 33) qui sont intégrés dans la liaison articulée formée par les deux bras d'articulation (10, 20) et par le palier d'articulation (30) et qui, pour amortir les forces de traction et de poussée transmises lors du fonctionnement en circulation normale via la liaison articulée, comprend un élément de consommation d'énergie (33) prévu de préférence dans le palier d'articulation (30) et réalisé de manière régénérative, en particulier un élément en élastomère,
dans lequel les moyens de consommation d'énergie (13, 23, 33) présentent une course longitudinale fixée, se produisant au maximum lors de la consommation d'énergie, qui définit le déplacement longitudinal maximum prévu lors de la consommation d'énergie des deux plaques de base (2, 4) l'une par rapport à l'autre,
**caractérisé en ce que** le système d'articulation (1) comprend en outre un élément de butée (40), qui est agencé de manière sensiblement rigide sur le tronçon terminal (12) côté frontal du premier bras d'articulation (10) et qui présente des premières surfaces de butée (44) tournées vers la plaque de base (4) du second wagon.

2. Système d'articulation selon la revendication 1, dans lequel l'élément de butée (40) dans le système d'articulation (1) est agencé essentiellement de manière stationnaire par rapport au plan d'articulation défini par le palier d'articulation (30) et le tenon d'articulation (31).

3. Système d'articulation selon la revendication 1 ou 2, dans lequel l'élément de butée (40) est réalisé de telle façon que la distance (d1) entre les premières surfaces de butée (44) et la plaque de base (4) du second wagon correspond au moins à la course longitudinale qui se produit au maximum lors de la consommation d'énergie par l'élément de consommation d'énergie (33) réalisé de manière régénérative.

4. Système d'articulation selon l'une des revendications précédentes, dans lequel l'élément de butée (40) est agencé de façon sensiblement rigide sur la première tête d'articulation (15).

5. Système d'articulation selon l'une des revendications précédentes, dans lequel les moyens de consommation d'énergie (12, 23, 33) comprennent en outre au moins un élément de consommation d'énergie (23) réalisé de préférence de manière destructive, en particulier un tube déformable (23a) ou similaire, qui est intégré dans le second bras d'articulation (20) de telle manière que le flux des forces de traction et de poussée qui se produisent en fonctionnement de circulation normale et qui doivent être transmises par le système d'articulation (1) va de la plaque de base (2) du premier wagon, via le premier bras d'articulation (10), le palier d'articulation (30), le tenon d'articulation (31), le second bras d'articulation (20), et via ledit au moins un élément de consommation d'énergie (23) intégré dans le second bras d'articulation (20) jusqu'à la plaque de base (4) du second wagon et inversement, et l'élément de butée (40) est ainsi réalisé que la distance (d1) entre les premières surfaces de butée (44) et la plaque de base (4) du second wagon correspond à la course longitudinale qui se produit au maximum lors de la consommation d'énergie par l'élément de consommation d'énergie (33) réalisé de manière régénérative et ledit au moins un élément de consommation d'énergie (23) intégré dans le second bras d'articulation (20).

6. Système d'articulation selon l'une des revendications précédentes, dans lequel les moyens de consommation d'énergie (13, 23, 33) comprennent en outre au moins un élément de consommation d'énergie (13) réalisé de préférence de manière destructive, en particulier un tube déformable (13a) ou similaire, qui est intégré dans le premier bras d'articulation (10) de telle manière que le flux des forces de traction et de poussée qui se produisent en fonctionnement de circulation normale et qui doivent être transmises par le système d'articulation (1) va de la plaque de base (2) du premier wagon via le premier bras d'articulation (10) et ledit au moins un élément de consommation d'énergie (13) intégré dans le premier bras d'articulation, le palier d'articulation (30), le tenon d'articulation (31) et le second bras d'articulation (20) jusqu'à la plaque de base (4) du second wagon et inversement, et dans lequel l'élément de butée (40) comprend en outre des secondes surfaces de butée (42) tournées vers la plaque de base (2) du premier wagon, et dans lequel l'élément de butée (40) est ainsi réalisé que la distance (d2) entre les secondes surfaces de butée (42) et la plaque de base (2) du premier wagon correspond à la course longitudinale qui se produit au maximum lors de la consommation d'énergie par ledit au moins un élément de consommation d'énergie (13) intégré dans le premier bras d'articulation (10).

7. Système d'articulation selon l'une des revendications 5 ou 6, dans lequel l'élément de butée (40) est conçu de telle façon que, après épuisement de la course longitudinale qui se produit au maximum lors de la consommation d'énergie par les moyens de consommation d'énergie, la partie essentielle du flux des forces à transmettre entre les wagons va directement de la plaque de base (2) du premier wagon via l'élément de butée (40) jusqu'à la plaque de base (4) du second wagon et inversement, et dans lequel un flux maximum prédéterminé est seulement transmis au moyen de la liaison articulée formée par les bras d'articulation (10, 20), le palier d'articulation (30) et le tenon d'articulation (31).

8. Système d'articulation selon l'une des revendications 5 à 7, dans lequel les éléments de consommation d'énergie (13, 23), réalisés de préférence de manière destructive, sont conçus pour consommer de l'énergie par déformation plastique uniquement pour une force de déclenchement déterminée, et en raison de la déformation plastique, la longueur totale du bras d'articulation respective (10, 20) est raccourcie de façon correspondante.

9. Système d'articulation selon l'une des revendications 1 à 5, dans lequel, dans un cas dans lequel aucun élément de consommation d'énergie n'est intégré dans le premier bras articulation (10), à travers lequel les forces qui apparaissent lors du fonctionnement en circulation normale et à transmettre par le système d'articulation sont menées, l'élément de butée (40) est agencé sensiblement rigidement sur la plaque de base (2) du premier wagon.

10. Système d'articulation selon l'une des revendications précédentes, dans lequel la première tête d'articulation (15) comprend une fourche d'articulation et la seconde tête d'articulation (25) comprend un oeillet d'articulation.
